# EUROPÄISCHE PATENTSCHRIFT

(11) **EP 0 137 458 B1**
(45) Veröffentlichungstag und Bekanntmachung des Hinweises auf die Patenterteilung: **27.07.1988**
(21) Anmeldenummer: 84111923.3
(22) Anmeldetag: 04.10.1984
(51) Int. Cl.: A61J 9/00, B65D 51/22

(54) **Öffnungs- und Entnahmekappe**
Opening and discharging cap
Coiffe d'ouverture et de déchargement

(30) Priorität: 07.10.1983 DE 3336612
(43) Veröffentlichungstag der Anmeldung: 17.04.1985
(73) Patentinhaber: MILUPA AKTIENGESELLSCHAFT, D-61381 Friedrichsdorf (DE)
(72) Erfinder: Schmidt, Manfred, D-6365 Rosbach (DE)
(74) Vertreter: Hoffmann, Klaus, Dr. rer. nat.

(56) Entgegenhaltungen:
- CH-A- 497 894
- DE-A- 3 104 861
- FR-A- 2 136 603
- FR-A- 2 287 243
- US-A- 3 146 904
- US-A- 3 266 910

## Beschreibung

Die Erfindung betrifft eine Öffnungs- und Entnahmekappe für einen flaschenartigen Behälter, welcher mittels eines über eine Soll-Schwachstelle mit dem Flaschenhals verbundenen Ansatzes verschlossen ist.

Die Kappe weist ein offenes Stirnende auf, mit dem sie auf den Flaschenhals aufstülpbar ist, ferner eine Entnahmeöffnung an ihrem gegenüberliegenden oberen Stirnende, welche kleiner ist als der Ansatz, so daß dieser auch nach seiner Ablösung vom Flaschenhals im Innenraum der Kappe zurückgehalten wird, und schließlich Befestigungselemente zur lösbaren Befestigung der Kappe auf dem Flaschenhals. Bei Drehbewegung der aufgestülpten Kappe relativ zum Flaschenhals wird der Ansatz an seiner Soll-Schwachstelle abgedreht.

In einer anderen Ausführungsform weist die Kappe ein offenes Stirnende auf, mit dem sie auf den Flaschenhals aufstülpbar ist, ferner eine Entnahmeöffnung an ihrem gegenüberliegenden oberen Stirnende, Befestigungselemente zur lösbaren Befestigung der Kappe auf dem Flaschenhals, und einen koaxialen inneren Kappeneinsatz, welcher mit seinem dem Behälter zugewandten, offenen Stirnende über eine Dichtverbindung auf den Flaschenhals aufsetzbar ist, und der an seiner Oberseite eine Durchlaßöffnung zum Innenraum der Kappe aufweist.

Aus der deutschen Offenlegungsschrift 2219388 ist eine Saugflasche bekannt, deren Vorratsgefäß aus Kunststoff besteht. Auf das verschlossene Ende des Vorratsgefässes ist ein als Rotationskörper ausgebildeter Gummisauger aufgesteckt. An der Oberseite weist das Vorratsgefäß eine leicht zerbrechliche Einschnürung auf, welche mit einem knopfartigen Teil verbunden ist. Der Gummisauger wird durch einen Wulst an dem ihm nahen Ende des Vorratsbehälters festgehalten und kann dank seiner Elastizität unter Reibung auf diesem gleiten. Um den Gummisauger mit dem Vorratsbehälter in Verbindung zu bringen, wird das Knopfteil relativ zum Vorratsbehälter verdreht, bis die Einschnürung zerbricht. Dadurch wird das Knopfteil losgebrochen und eine Öffnung freigelegt, durch die der Inhalt des Vorratsbehälters am Mantel des abgedrehten Knopfteils vorbei bis zur Austrittsöffnung des Gummisaugers fließen kann.

Aus der deutschen Offenlegungsschrift 31 04861 ist ferner eine Überwurfkappe bekannt, welche auf den Halsansatz eines Behälters aufschraubbar ist. Das obere Ende des Halsansatzes des flaschenartig ausgebildeten Behälters ist mit einer einstückig und materialeinheitlich angeformten, durchstoßbaren Wand verschlossen. Die Überwurfkappe weist ein Längsführungsteil auf, durch das sich zentral eine längs verlaufende Öffnung mit kreisförmigen Querschnitt erstreckt. Diese Öffnung dient als Führung für einen in axialer Richtung beweglich gelagerten Dorn. Längsführungsteil und darin geführter Dorn werden vollständig von einem flexiblen Sauger umschlossen. Zur Öffnung des Behälters wird Druck von oben auf den Dorn ausgeübt, bis dieser die durchstoßbare Wand durchdrungen hat. Mit dieser vorbekannten Öffnungs- und Entnahmekappe können ausschließlich flaschenartige Behälter geöffnet werden, deren oberes Ende mit der erwähnten durchstoßbaren Wand verschlossen ist.

Aufgabe der Erfindung ist es, eine verbesserte Öffnungs- und Entnahmekappe zu schaffen, mit der sich flaschenartige Behälter, welche mittels eines über eine Soll-Schwachstelle mit dem Flaschenhals verbundenen Ansatzes verschlossen sind, steril öffnen und flüssigkeitsdicht entleeren lassen, wobei die Kappe in der Handhabung einfach und in der Herstellung möglichst wirtschaftlich sein soll.

Bei der Lösung dieser Aufgabe wird zunächst ausgegangen von einer Öffnungs- und Entnahmekappe gemäß dem Oberbegriff des Patentanspruchs 1. Gelöst wird die Aufgabe gemäß dem kennzeichnenden Teil dieses Patentanspruchs dadurch, daß in den dem Behälter abgewandten oberen Bereich des Innenraums der Kappe Profilelemente hineinragen, zwischen die der Ansatz des Behälters einführbar ist. Die erfindungsgemäß ausgebildete Öffnungs- und Entnahmekappe wird auf den Flaschenhals aufgesetzt; dabei wird der Ansatz des Behälters zwischen die Profilelemente im oberen Bereich des Innenraums der Kappe eingeführt. Wird die aufgestülpte Kappe anschließend gegenüber dem Flaschenhals verdreht, so bewirken die Profilelemente ein Abdrehen dieses Ansatzes an seiner Soll-Schwachstelle, wodurch der Behälter geöffnet ist. Der in der Regel fließfähige Inhalt des Behälters kann durch die am oberen Stirnende der Kappe vorgesehene Entnahmeöffnung austreten. Da diese Entnahmeöffnung kleiner ist als der abgedrehte Ansatz, verbleibt dieser auch nach seiner Ablösung vom Flaschenhals im Innenraum der Kappe. Die derart ausgebildete Öffnungs- und Entnahmekappe erlaubt das Öffnen des Behälters sowie die Entnahme dessen Inhalts unter Wahrung vollständiger Sterilität. Die Kappe ist fertigungstechnisch leicht herstellbar und zeichnet sich durch äußerst einfache Handhabung aus.

Bei einer alternativen Lösung der gestellten Aufgabe wird ausgegangen von einer Öffnungs-und Entnahmekappe gemäß dem Oberbegriff des Patentanspruchs 2 ; gelöst wird die Aufgabe gemäß dem kennzeichnenden Teil dieses Patentanspruchs dadurch, daß der Kappeneinsatz koaxial verschiebbar ist, daß an der Außenseite dieses Kappeneinsatzes gewindeartige Profile vorgesehen sind, mittels derer der Kappeneinsatz in ein entsprechendes gewindeartiges Profil an der Innenseite der Kappe eindrehbar ist, daß ferner der voll eingedrehte Kappeneinsatz mit seiner dem Behälter abgewandten Oberseite an der Innenseite des oberen Stirnendes der Kappe anschlägt, und daß in den dem Behälter abgewandten oberen Bereich des Innenraums des Kappeneinsatzes Profilelemente hineinragen, zwischen die der Ansatz des Behälters einführbar ist und die bei Drehbewegung der aufgestülpten Kappe und des mit dieser kraftschlüssig verbundenen, voll eingedrehten Kappeneinsatzes relativ zum Flaschenhals den Ansatz an seiner Soll-Schwachstelle abdrehen, und schließlich dadurch, daß diese Durchlaßöffnung kleiner ist als der abgedrehte Ansatz, so daß dieser auch nach seiner Ablösung vom Flaschenhals im Innenraum des Kappeneinsatzes zurückgehalten wird. Wenn der innere Kappeneinsatz voll in die Öffnungs- und Entnahmekappe eingedreht ist, überträgt sich die Drehbewegung der aufgestülpten Kappe auf den dann mit dieser kraftschlüssig verbundenen Kappeneinsatz, so daß der Ansatz am Flaschenhals im Bereich seiner Soll-Schwachstelle abgedreht wird. Über die Durchlaßöffnung in der Oberseite des Kappeneinsatzes kann der Inhalt des so geöffneten Behälters austreten. Diese Durchlaßöffnung ist kleiner als der abgedrehte Ansatz, so daß er im Inneren des voll eingedrehten Kappeneinsatzes zurückgehalten wird.

Bei vorteilhaften Ausführungen der erfindungsgemäß ausgebildeten Öffnungs- und Entnahmekappe sind die Profilelemente einstückig an die Kappe oder den Kappeneinsatz angeformt. Vorzugsweise sind vier Profilelemente über den gesamten Umfang der Kappe oder des Kappeneinsatzes verteilt angeordnet, welche sich diametral von außen nach innen erstrecken. Bereits bei relativ geringer Verdrehung der Kappe bzw. des Kappeneinsatzes relativ zum Flaschenhals kommen so jeweils zwei gegenüberliegende Profilelemente in Eingriff mit dem abdrehbaren Ansatz.

Die Befestigungselemente zur lösbaren Befestigung der Kappe auf dem Flaschenhals können vorteilhafterweise an deren Innenseite angebrachte Halteprofilelemente sein, welche in entsprechende Ausnehmungen am Flaschenhals eingreifen. Bei einer derartigen Ausbildung der Befestigungselemente wird die Öffnungs- und Entnahmekappe auf einfachste Weise in axialer Richtung von oben auf den Hals des zu öffnenden flaschenartigen Behälters aufgeschoben, wobei die Profilelemente noch nicht in den Bereich des abzudrehenden Ansatzes gelangen. Erst bei Ausübung eines starken Druckes von oben auf die Kappe wird der durch die Verzahnung der Halteprofilelemente mit den entsprechenden Ausnehmungen am Flaschenhals gebildete Widerstand überwunden, so daß die Kappe vollends auf den Flaschenhals aufgedrückt wird. Erst jetzt kommen die Profilelemente in Eingriff mit dem Ansatz des Flaschenhalses. Im oberen Bereich des Innenraums der Kappe kann zusätzlich ein umlaufender Anschlag vorgesehen sein, der verhindert, daß die Kappe gegenüber dem Flaschenhals zu weit nach unten gedrückt wird.

Die Befestigungselemente zur lösbaren Befestigung der Kappe an dem Flaschenhals sind vorteilhaft als an dessen Innenseite angebrachte gewindeartige Profile ausgebildet, welche in entsprechende gewindeartige Profile am Flaschenhals eingreifen. Solche gewindeartige Profile gewährleisten eine zuverlässige mechanische Verbindung zwischen Kappe und Flaschenhals.

Das Vorsehen einer elastisch zusammendrückbaren Dichtung zur Abdichtung der aufstülpbaren Kappe gegenüber dem Flaschenhals erhöht die Sterilität der Entnahme des Flascheninhalts.

In vorteilhafter Weiterbildung der Erfindung ist das obere Stirnende der Kappe von einem Verschlußdeckel abgedeckt. Dieser Verschlußdeckel verhindert ein Eindringen von Staub und Schmutz in das Innere der Öffnungs- und Entnahmekappe und erlaubt überdies ein vorübergehendes Verschließen eines bereits angebrochenen Behälters.

Die Vorteile der erfindungsgemäßen Öffnungs-und Entnahmekappe kommen besonders im Zusammenhang mit flaschenartigen Behältern zur Geltung, welche mit flüssiger oder breiiger Babynahrung, beispielsweise Babymilch, gefüllt sind. Gemäß einer Weiterbildung der Erfindung ist deshalb am oberen Stirnende der Kappe eine Entnahmeeinrichtung, insbesondere ein Babysauger oder Babylöffel vorgesehen, welcher mit dem Innenraum über die Entnahmeöffnung in flüssigkeitsdichter Verbindung steht. Über eine solche Entnahmeeinrichtung kann der Flascheninhalt direkt an ein Baby verabreicht werden. Bevorzugt wird eine Ausführung, bei der am oberen Stirnende der Kappe eine die Entnahmeeinrichtung abdeckende Schutzkappe vorgesehen ist.

Bei einer zweckmäßigen Ausgestaltung der mit einer Entnahmeeinrichtung versehenen Kappe ist an der Oberseite des Kappeneinsatzes eine die Durchlaßöffnung umgebende, rohransatzförmige Verlängerung ausgebildet, welche mit ihrem konisch zulaufenden Ende in den Innenraum der Entnahmeeinrichtung hineinragt. Diese rohransatzförmige Verlängerung dient der Innenstützung der üblicherweise aus weichem Material bestehenden Entnahmeeinrichtung, damit diese beim Gebrauch nicht herausrutscht.

Ausführungsbeispiele der Erfindung werden nachstehend anhand der beigefügten Zeichnungen näher erläutert. Es zeigen :
Fig. 1 einen noch verschlossenen, flaschenartigen Behälter, in einer Seitenansicht;
Fig. 1b den Behälter von Fig. 1, in einer Draufsicht ;
Fig. 2 eine erste Ausführungsform einer Öffnungs- und Entnahmekappe mit einem Babysauger, in einem" Vertikalschnitt ;
Fig. 3 die Öffnungs- und Entnahmekappe von Fig. 2, auf den Behälter gemäß Fig. 1 aufgesetzt, in einem Vertikalschnitt ;
Fig. 4 das Oberteil einer Öffnungs- und Entnahmekappe mit aufgesetztem Verschlußdeckel ;
Fig. 5a eine zweite Ausführungsform der Öffnungs- und Entnahmekappe, aufgesetzt auf einen flaschenartigen Behälter, in einem Vertikalschnitt ;
Fig. 5b die Öffnungs- und Entnahmekappe von Fig. 5a in vollständig auf den Behälter aufgedrückter Stellung, ebenfalls in einem Vertikalschnitt ;
Fig. 5c die Öffnungs- und Entnahmekappe von Fig. 5a, in einer Draufsicht.

In den Figuren 1a und 1 b ist ein flaschenartiger Behälter 2 dargestellt, der beispielsweise BabyMilch enthält. An der Außenseite des Flaschenhalses 4 besitzt der Behälter 2 ein gewindeartiges Profil 14a. Mittels eines über eine Soll-Schwachstelle 5 mit dem Flaschenhals 4 verbundenen, knebelartigen Ansatzes 6 ist der Behälter 2 verschlossen. Wird der Ansatz 6 relativ zum Flaschenhals 4 verdeht, dann bricht die Soll-Schwachstelle auf und der knebelartige Ansatz 6 wird unter Freigabe einer Ausflußöffnung für den Flascheninhalt abgedreht. Der Behälter 2 ist aus Kunststoff geformt ; der flüssige Behälterinhalt ist völlig steril abgefüllt.

In den Fig. 2 und 3 ist eine erste Ausführungsform einer Öffnungs- und Entnahmekappe 1 dargestellt, welche zur Öffnung des in den Fig. 1a und 1b dargestellten Behälters 2 sowie zur sterilen Entnahme dessen Inhalts dient.

Die Kappe 1 wird auf das gewindeartige Profil 14a des Flaschenhalses 4 des Behälters 2 so aufgedreht, daß der Innenraum 8 der Kappe 1 steril abgeschlossen ist.

Die Kappe 1 ist mit einem koaxial verschiebbaren inneren Kappeneinsatz 21 versehen. Dieser Kappeneinsatz 21 ist mit seinem dem Behälter 2 zugewandten, offenen Stirnende über eine Dichtverbindung 12 auf den Flaschenhals 4 aufsetzbar. An der Außenseite dieses Kappeneinsatzes 21 sind gewindeartige Profile 22 vorgesehen, mittels derer der Kappeneinsatz 21 in ein entsprechendes gewindeartiges Profil 14b an der Innenseite der Kappe 1 eindrehbar ist. Der voll eingedrehte Kappeneinsatz 21 schlägt mit seiner dem Behälter 2 abgewandten Oberseite 21 b an der Innenseite des oberen Stirnendes 10 der Kappe 1 an (vgl. Fig. 3). In den dem Behälter 2 abgewandten oberen Bereich des Innenraums des Kappeneinsatzes 21 ragen Profilelemente 9 hinein. In vollständig eingedrehtem Zustand ist der Kappeneinsatz 21 kraftschlüssig mit der auf den Flaschenhals 4 aufgestülpten Kappe 1 verbunden. Bei einer darüber hinausgehenden Drehbewegung der Kappe 1 überträgt sich diese Verdrehung somit auf den Kappeneinsatz 21, so daß der Ansatz 6 an seiner Soll-Schwachstelle 5 abgedreht wird.

Im oberen Stirnende 10 der Kappe 1 ist eine Entnahmeöffnung 11 vorgesehen, die mit einer Entnahmeeinrichtung 18 in flüssigkeitsdichter Verbindung steht. Die Entnahmeeinrichtung 18 ist hier als Babysauger 28 ausgebildet.

An seinem unteren offenen Ende ist der Babysauger 28 mit einem radial umlaufenden Dichtungsflansch 18a versehen, welcher durch die Entnahmeöffnung 11 hindurchreicht und an der Oberseite der Kappe 1 flüssigkeitsdicht anliegt. An seiner Außenseite besitzt der Babysauger eine Lippe 18b. Eine Schutzkappe 18c, welche an der Oberseite der Kappe 1 abnehmbar befestigt ist, schützt den Babysauger 18 vor Verschmutzung. Vor dem Gebrauch der Öffnungs- und Entnahmekappe 1 wird diese mit allen ihren Einzelteilen sterilisiert, ehe sie auf den Flaschenhals 4 des Behälters 2 aufgesetzt wird. Nach Öffnen des Behälters 2 in der zuvor beschriebenen Weise gelangt dessen steriler Inhalt durch die Durchlaßöffnung 23 in den ebenfalls sterilen Babysauger, so daß er nunmehr in steriler Weise dem Baby gereicht werden kann.

An der Unterseite des zylinderförmigen Kappeneinsatzes 21 ist zwecks zusätzlicher Abdichtung eine Dichtung 12 angeordnet, welche axial zusammendrückbar ausgebildet ist.

Die Durchlaßöffnung 23 an der Oberseite 21 b des Kappeneinsatzes 21 zum Innenraum 8 der Kappe 1 ist kleiner als der abgedrehte Ansatz 6 des Behälters 2, so daß dieser auch nach seiner Ablösung vom Flaschenhals 4 im Innenraum des Kappeneinsatzes 21 zurückgehalten wird. An der Oberseite des Kappeneinsatzes 21 ist eine rohransatzförmige Verlängerung 25 ausgebildet, die die Durchlaßöffnung 23 umgibt. Mit ihrem konisch zulaufenden Ende 26 ragt diese Verlängerung 25 in den Innenraum der Entnahmeeinrichtung 18 hinein, wobei sie diese von innen abstützt.

In den Fig. 5a, 5b und 5c ist eine vereinfachte Ausführungsform der Öffnungs- und Entnahmekappe 1 dargestellt. Mit ihrem offenen Stirnende ist die Kappe 1 auf den Flaschenhals 4 aufstülpbar. An ihrem gegenüberliegenden oberen Stirnende 10 ist eine Entnahmeöffnung 11 vorgesehen. Befestigungselemente 14b, 15 dienen der lösbaren Befestigung der Kappe auf dem Flaschenhals 4 des Behälters 2. In den dem Behälter 2 abgewandten oberen Bereich des Innenraums 8 der Kappe 1 ragen Profilelemente 13 hinein. Fig. 5a zeigt die Öffnungs- und Entnahmekappe in einer Position, in der der knebelartige Ansatz 6 sich noch außerhalb des Bereichs der Profilelemente 13 befindet. Bei Ausübung eines Axialdrucks in Richtung des Pfeiles C in Fig. 5b wird die Kappe 1 vollständig auf den Flaschenhals 4 aufgeschoben. Dabei gelangt der Ansatz 6 zwischen die Profilelemente 13. Wird nun die aufgestülpte Kappe 1 relativ zum Flaschenhals 4 verdreht, so dreht sich dabei der Ansatz 6 an seiner Soll-Schwachstelle (vgl. Fig. 5a) ab. Der Inhalt des Behälters 2 kann nun durch die Entnahmeöffnung 11 entnommen werden. Innerhalb der Kappe 1 ist eine Dichtung 17 angeordnet, welche an einem innerhalb der Kappe 1 umlaufenden Anschlag 16 anliegt und gegen die sich der Rand der Oberseite des Flaschenhalses 4 fest anpreßt.

Die am oberen Stirnende 10 der Kappe 1 vorgesehene Entnahmeöffnung 11 ist kleiner als der abgedrehte Ansatz 6, so daß dieser auch nach seiner Ablösung vom Flaschenhals 4 im Innenraum der Kappe 1 zurückgehalten wird.

Die zum Abdrehen des Ansatzes 6 auf dem Flaschenhals 4 erforderliche Drehbewegung kann anhand von Markierungen A, B kontrolliert werden, welche in entsprechender Höhe außen an dem flaschenartigen Behälter 2 vorgesehen sind.

## Patentansprüche

1. Öffnungs- und Entnahmekappe (1) für einen flaschenartigen Behälter (2), welcher mittels eines über eine Soll-Schwachstelle (5) mit dem Flaschenhals (4) verbundenen Ansatzes (6) verschlossen ist, mit
- einem offenen Stirnende (7), mit dem die Kappe (1) auf den Flaschenhals (4) aufstülpbar ist,
- einer Entnahmeöffnung (11) an ihrem gegenüberliegenden oberen Stirnende (10), welche kleiner ist als der Ansatz (6), so daß dieser auch nach seiner Ablösung vom Flaschenhals (4) im Innenraum (8) der Kappe (1) zurückgehalten wird,
- und mit Befestigungselementen (14b, 15) zur lösbaren Befestigung der Kappe (1) auf dem Flaschenhals (4),
- wobei bei Drehbewegung der aufgestülpten Kappe (1) relativ zum Flaschenhals (4) der Ansatz (6) an seiner Soll-Schwachstelle (5) abgedreht wird, dadurch gekennzeichnet, daß
- in den dem Behälter (2) abgewandten oberen Bereich des Innenraums (8) der Kappe (1) Profilelemente (13) hineinragen, zwischen die der Ansatz (6) des Behälters (2) einführbar ist.

2. Öffnungs- und Entnahmekappe (1) für einen flaschenartigen Behälter (2), welcher mittels eines über eine Soll-Schwachstelle (5) mit dem Flaschenhals (4) verbundenen Ansatzes (6) verschlossen ist, mit
- einem offenen Stirnende (7), mit dem die Kappe (1) auf den Flaschenhals (4) aufstülpbar ist,
- einer Entnahmeöffnung (11) an ihrem gegenüberliegenden oberen Stirnende (10),
- Befestigungselementen (14b, 15) zur lösbaren Befestigung der Kappe (1) auf dem Flaschenhals (4), und
- einem koaxialen inneren Kappeneinsatz (21), welcher mit seinem dem Behälter (2) zugewandten, offenen Stirnende über eine Dichtverbindung (12) auf den Flaschenhals (4) aufsetzbar ist, und der an seiner Oberseite (21 b) eine Durchlaßöffnung (23) zum Innenraum (8) der Kappe (1) aufweist, dadurch gekennzeichnet, daß
- der Kappeneinsatz (21) koaxial verschiebbar ist,
- an der Außenseite dieses Kappeneinsatzes (21) gewindeartige Profile (22) vorgesehen sind, mittels derer der Kappeneinsatz (21) in ein entsprechendes gewindeartiges Profil (14b) an der Innenseite der Kappe (1) eindrehbar ist,
- der voll eingedrehte Kappeneinsatz (21) mit seiner dem Behälter (2) abgewandten Oberseite (21 b) an der Innenseite des oberen Stirnendes (10) der Kappe (1) anschlägt,
- in den dem Behälter (2) abgewandten oberen Bereich des Innenraums des Kappeneinsatzes (21) Profilelemente (9) hineinragen, zwischen die der Ansatz (6) des Behälters (2) einführbar ist, und die bei Drehbewegung der aufgestülpten Kappe (1) und des mit dieser kraftschlüssig verbundenen, voll eingedrehten Kappeneinsatzes (21) relativ zum Flaschenhals (4) den Ansatz (6) an seiner Soll-Schwachstelle (5) abdrehen, und
- diese Durchlaßöffnung (23) kleiner ist als der abgedrehte Ansatz (6), so daß dieser auch nach seiner Ablösung vom Flaschenhals (4) im Innenraum des Kappeneinsatzes (21) zurückgehalten wird.

3. Kappe nach Anspruch 1 oder 2, dadurch gekennzeichnet, daß die Profilelemente (9, 13) einstückig an die Kappe (1) bzw. den Kappeneinsatz (21) angeformt sind.

4. Kappe nach einem der Ansprüche 1 bis 3, dadurch gekennzeichnet, daß vier Profilelemente (9, 13) über den gesamten Umfang der Kappe (1) bzw. des Kappeneinsatzes (21) verteilt angeordnet sind, welche sich diametral von außen nach innen erstrecken.

5. Kappe nach einem der Ansprüche 1 bis 4, dadurch gekennzeichnet, daß die Befestigungselemente zur lösbaren Befestigung der Kappe (1) an dem Flaschenhals (4) an deren Innenseite angebrachte Halteprofilelemente (15) sind, welche in entsprechende Ausnehmungen am Flaschenhals (4) eingreifen.

6. Kappe nach Anspruch 5, dadurch gekennzeichnet, daß im oberen Bereich des Innenraums (8) der Kappe (1) ein umlaufender Anschlag (16) vorgesehen ist.

7. Kappe nach einem der Ansprüche 1 bis 4, dadurch gekennzeichnet, daß die Befestigungselemente zur lösbaren Befestigung der Kappe (1) an dem Flaschenhals .(4) an deren Innenseite angebrachte gewindeartige Profile (14b) sind, welche in entsprechende gewindeartige Profile (14a) am Flaschenhals (4) eingreifen.

8. Kappe nach einem der Ansprüche 1 bis 7, dadurch gekennzeichnet, daß eine elastisch zusammendrückbare Dichtung (1.2, 17) zur Abdichtung der aufstülpbaren Kappe (1) gegenüber dem Flaschenhals (4) vorgesehen ist.

9. Kappe nach einem der Ansprüche 1 bis 8, dadurch gekennzeichnet, daß das obere Stirnende (10) der Kappe (1) von einem Verschlußdeckel (20) abgedeckt ist.

10. Kappe nach einem der Ansprüche 1 bis 8, dadurch gekennzeichnet, daß am oberen Stirnende (10) der Kappe (1) eine Entnahmeeinrichtung (18), insbesondere ein Babysauger (28) oder Babylöffel, vorgesehen ist, welcher mit dem Innenraum (8) über die Entnahmeöffnung (11) in flüssigkeitsdichter Verbindung steht.

11. Kappe nach Anspruch 10, dadurch gekennzeichnet, daß am oberen Stirnende (10) der Kappe (1) eine die Entnahmeinrichtung (18) abdeckende Schutzkappe (18c) vorgesehen ist.

12. Kappe nach Anspruch 2 und einem der Ansprüche 10 oder 11, dadurch gekennzeichnet, daß an der Oberseite des Kappeneinsatzes (21) eine die Durchlaßöffnung (23) umgebende, rohransatzförmige Verlängerung (25) ausgebildet ist, welche mit ihrem konisch zulaufenden Ende (26) in den Innenraum der Entnahmeeinrichtung (18) hineinragt und so eine Dichtverbindung zwischen Kappeneinsatz (21) und Entnahmeeinrichtung (18) herstellt.

## Claims

1. Opening and extraction cap (1) for a bottle- shaped container (2), which is closed by means of an attachment (6) connected with the neck of the bottle (4) via an intentional weak point (5), comprising
- an open front end (7) with which the cap (1) can be fitted on the neck of the bottle (4),
- an extraction opening (11) at its opposite upper front end (10), which is smaller than the attachment (6), so that this is retained in the interior (8) of the cap (1) even after its separation from the neck of the bottle (4), and
- fastening elements (14b, 15) for removable fastening of the cap (1) on the neck of the bottle (4),
- the attachment (6) being twisted off at its intentional weak point (5) with a twisting movement of the fitted cap (1) in relation to the neck of the bottle (4), characterised in that
- profile elements (13) project into the upper region of the interior (8) of the cap (1) facing away from the container (2), between which profiles the attachment (6) of the container (2) can be inserted.

2. Opening and extraction cap (1) for a bottle- shaped container (2), which is closed by means of an attachment (6) connected with the neck of the bottle (4) via an intentional weak spot (5), comprising
- an open front end (7), whith which the cap (1) can be fitted on the neck of the bottle (4),
- an extraction opening (11) at its opposite front end (10),
- fastening elements (14b, 15) for releasable fastening of the cap (1) on the neck of the bottle (4), and
- a co-axial inner cap insert (21), which can be placed on the neck of the bottle (4) with its open front end facing the container (2) via a seal connection (12) and which exhibits on its top side (21b) a passage opening (23) to the interior (8) of the cap (1), characterised in that
- the cap insert (21) is co-axially movable,
- on the outside of this cap insert (21) screw-like profiles (11) are provided, by means of which the cap insert (21) can be threaded into a corresponding screw-like profile (14b) on the inside of the cap (1),
- the fully tightened cap insert (21) abuts with its top side (21 b) facing away from the container (2) against the inside of the upper front end (10) of the cap (1),
- profile elements (9) project into the upper region of the interior of the cap insert (21) facing away from the container (2), between which profiles the attachment (6) of the container (2) can be inserted and which, with rotary movement in relation to the neck of the bottle (4) by the fitted cap (1) and the fully tightened cap insert which is connected by force locking with it, twist off the attachment (6) at its intentional weak point (5), and
- this passage opening (23) is smaller than the twisted off attachment (6), so that the latter is retained in the interior (8) of the cap insert (21) even after its separation from the neck of the bottle (4).

3. Cap according to claim 1 or 2, characterised in that the profile elements (9, 13) are formed in one piece on the cap (1) or cap insert (21).

4. Cap according to any one of claims 1 to 3, characterised in that four profile elements (9, 13) which extend diametrically from the outside inwards are distributed around the whole circumference of the cap (1).

5. Cap according to any claims 1 to 4, characterised in that the fastening elements for removable fastening of the cap (1) on the neck of the bottle (4), are holding profile elements (15) fitted to its inside which engage in corresponding cutouts on the neck of the bottle (4).

6. Cap according to claim 5, characterised in that the upper region of the interior (8) of the cap (1) a peripheral stop (16) is provided.

7. Cap according to any one of claims 1 to 4, characterised in that the fastening elements for removable fastening of the cap (1) on the neck of the bottle (4) are screw-like profiles (14b) fitted on its inside which engage in corresponding screw-like profiles (14a) on the neck of the bottle (4).

8. Cap according to any one of the claims 1 to 7, characterised in that an elastically compressible seal (12, 17) is provided for sealing the fittable cap (1) against the neck of the bottle (4).

9. Cap according to any one of claims 1 to 8, characterised in that the upper front end (10) of the cap (1) is covered by a closure lid (20).

10. Cap according to any one of claims 1 to 8, characterised in that at the upper front end (10) of the cap (1) an extraction device (18), in particular a baby teat (28) or baby spoon, is provided, which has a liquid-tight connection with the interior (8) via the extraction opening (11).

11. Cap according to claim 10, characterised in that at the upper front end (10) of the cap (1) a protective cap (18c) covering the extraction device (18) is provided.

12. Cap according to claim 2 and claim 10 or 11, characterised in that on the top of the cap insert (21) an extension (25) which surrounds the passage opening (23) is formed in the shape of a tubular attachment, which with its conically tapering end (26) projects into the interior of the extraction device (18) and thus produces a seal connection between cap insert (21) and extraction device (18).

## Revendications

1. Capuchon d'ouverture et de prélèvement (1) pour un récipient du type flacon (2) qui est fermé au moyen d'un embout (6) relié au goulot du flacon (4) par une zone affaiblie d'amorce de rupture (5), avec
- une extrémité frontale ouverte (7) par laquelle le capuchon peut être emmanché sur le goulot du flacon (4),
- une ouverture de prélèvement (11) prévue à son extrémité frontale opposée supérieure (10) qui est plus petite que l'embout (6), de sorte que cet embout, même détaché du goulot du flacon (4), reste retenu dans le volume intérieur (8) du capuchon (1),
- et des éléments de fixation (14b, 15) servant à la fixation amovible du capuchon (1) sur le goulot du flacon (4).
- tandis que, lorsqu'on tourne le capuchon (1) préalablement emmanché, par rapport au goulot du flacon (4), l'embout (6) se détache sous l'effet de la rotation au niveau de sa zone affaiblie d'amorce de rupture (5), caractérisé en ce que,
- dans la partie supérieure du volume intérieur (8) du capuchon (1) qui est la plus éloignée du récipient (2) font saillie des éléments profilés (13) entre lesquels l'embout (6) du récipient (2) peut être introduit.

2. Capuchon d'ouverture et de prélèvement (1) pour un récipient du type flacon (2) qui est fermé au moyen d'un embout (6) relié au goulot du flacon (4) par une zone affaiblie d'amorce de rupture (5), avec
- une extrémité frontale ouverte (7) par laquelle le capuchon (1) peut être emmanché sur le goulot du flacon (4),
- une ouverture de prélèvement (11) prévue à son extrémité frontale opposée supérieure (10),
- des éléments de fixation (14b, 15) servant à la fixation amovible du capuchon (1) sur le goulot du flacon (4),
- une insertion du capuchon intérieure, coaxiale (21) qui peut être montée sur le goulot du flacon (4) par son extrémité frontale ouverte, dirigée vers le récipient (2), par une liaison étanche (12) et qui présente sur son côté supérieur

(21) une ouverture de passage (23) donnant dans le volume intérieur (8) du capuchon (1), caractérisé en ce que
- l'insertion. du capuchon (21) peut se déplacer en translation coaxiale,
- sur la face externe de l'insertion du capuchon (21) sont prévus des profils du type filetage (22) au moyen desquels l'insertion du capuchon (21) peut être vissée dans un profil correspondant du type filetage (14b) prévu sur la face interne du capuchon (1),
- l'insertion du capuchon (21) entièrement vissée bute avec sa face supérieure (21 b), qui est la plus éloignée du récipient (2), contre la face intérieure de l'extrémité frontale supérieure (10) du capuchon (1),
- dans la partie supérieure du volume intérieur de l'insertion du capuchon (21), qui est la plus éloignée du récipient (2), font saillie des éléments profilés (9) entre lesquels l'embout (6) du récipient (2) peut être introduit et qui, lorsqu'on tourne le capuchon (1) emmanché et l'insertion du capuchon (21) entièrement vissée, reliée à ce capuchon par une liaison de transmission de la force, relativement au goulot du flacon (4), arrachent l'embout (6) au niveau de la zone affaiblie d'amorce de rupture (5), et
- cette ouverture de passage (23) est plus petite que l'embout (6) arraché par la rotation, de sorte que cet embout - même détaché du goulot du flacon (4) - reste retenu dans le volume intérieur de l'insertion du capuchon (21).

3. Capuchon suivant la revendication 1 ou 2, caractérisé en ce que les éléments profilés (9,13) sont moulés en une seule pièce, sur le capuchon (1) ou sur l'insertion du capuchon (21).

4. Capuchon suivant l'une des revendications 1 à 3, caractérisé en ce que les quatre éléments profilés (9, 13) sont répartis sur toute la circonférence du capuchon (1) ou de l'insertion du capuchon (21) et qu'ils s'étendent diamétralement de l'extérieur vers l'intérieur.

5. Capuchon suivant l'une des revendications 1 à 4, caractérisé en ce que les éléments de fixation servant à la fixation amovible du capuchon (1) sur le goulot du flacon (4) sont des éléments profilés de retenue (15) agencés sur le côté intérieur du capuchon, éléments profilés de retenue (15) qui entrent en prise dans des évidements correspondants du goulot du flacon (4).

6. Capuchon suivant la revendication 5, caractérisé en ce que, dans la partie supérieure du volume intérieur (8) du capuchon (1) est prévue une butée périphérique (16).

7. Capuchon suivant l'une des revendications 1 à 4, caractérisé en ce que les éléments de fixation servant à la fixation amovible du capuchon (1) sur le goulot du flacon (4) sont des profils du type filetage (14b) qui entrent en prise dans des profils du type filetage correspondants (14a) sur le goulot du flacon (4).

8. Capuchon suivant l'une des revendications 1 à 7, caractérisé en ce que une garniture d'étanchéité capable de se comprimer élastiquement (12, 17) est prévue pour établir un joint étanche entre le capuchon emmanché (1) et le goulot du flacon (4).

9. Capuchon suivant l'une des revendications 1 à 8, caractérisé en ce que l'extrémité frontale supérieure (10) du capuchon (1) est fermée par un opercule de fermeture (20).

10. Capuchon suivant l'une des revendications 1 à 6, caractérisé en ce qu'à l'extrémité frontale supérieure (10) du capuchon (1) est prévu un dispositif de prélèvement (18), en particulier une tétine (28) ou une cuillère de bébé, qui est en liaison, en formant un joint étanche aux liquides, avec le volume intérieur (8) par l'ouverture de prélèvement (11).

11. Capuchon suivant la revendication 10, caractérisé en ce qu'à l'extrémité frontale supérieure (10) du capuchon (1) est prévu un capuchon de protection (18c) qui recouvre le dispositif de prélèvement (18).

12. Capuchon suivant la revendication 2 et l'une des revendications 10 ou 11, caractérisé en ce que, à la partie supérieure de l'insertion du capuchon (21) est formé un prolongement en forme d'embout tubulaire qui entoure l'ouverture de passage (23), prolongement qui est engagé dans le volume intérieur du dispositif de prélèvement (18) par son extrémité qui se termine en cône (26), ce prolongement en forme d'embout tubulaire permettant ainsi un assemblage étanche entre l'insertion du capuchon (21) et le dispositif de prélèvement (18).
